# EUROPÄISCHE PATENTSCHRIFT

(11) **EP 3 555 474 B1**
(45) Veröffentlichungstag und Bekanntmachung des Hinweises auf die Patenterteilung: **30.06.2021**
(21) Anmeldenummer: 17821607.3
(22) Anmeldetag: 19.12.2017
(51) Int. Cl.: F04B 39/00, F04B 49/02, F04B 49/06

(54) **STEUERUNGSEINRICHTUNG UND VERFAHREN ZUM BETREIBEN EINES KÄLTEMITTELKOMPRESSORS**
CONTROL DEVICE AND METHOD FOR OPERATING A REFRIGERANT COMPRESSOR
DISPOSITIF DE COMMANDE ET PROCÉDÉ POUR FAIRE FONCTIONNER UN COMPRESSEUR DE FLUIDE FRIGORIGÈNE

(30) Priorität: 19.12.2016 AT 5026616 U
(43) Veröffentlichungstag der Anmeldung: 23.10.2019
(73) Patentinhaber: Secop GmbH, 24939 Flensburg (DE)
(72) Erfinder: FREIBERGER, Alfred, 8262 Ilt (AT)
(74) Vertreter: KLIMENT & HENHAPEL
(86) Internationale Anmeldenummer: PCT/EP2017/083591
(87) Internationale Veröffentlichungsnummer: WO 2018/114978

(56) Entgegenhaltungen:
- WO-A1-2004/083744
- DE-A1-102014 217 005
- DE-U1-202012 013 046
- US-A1- 2006 193 728

## Beschreibung

### GEBIET DER ERFINDUNG

Die vorliegende Erfindung betrifft eine elektronische Steuerungseinrichtung für einen Kältemittelkompressor, welcher zumindest eine Antriebseinheit sowie einen mit der Antriebseinheit in Wirkverbindung stehenden Kompressionsmechanismus mit zumindest einem sich in einem Zylinder eines Zylinderblocks des Kältemittelkompressors in einem Betriebszustand des Kältemittelkompressors zur betriebsgemäßen Verdichtung von Kältemittel hin- und herbewegenden und über eine Kurbelwelle der Antriebseinheit angetriebenen Kolben umfasst, wobei die elektronische Steuerungseinrichtung des Kältemittelkompressors zumindest dazu eingerichtet ist, zumindest einen physikalischen Prozessparameter, vorzugsweise die Drehgeschwindigkeit der Kurbelwelle oder die Leistungsaufnahme des Kältemittelkompressors, zu detektieren, ein an den Kältemittelkompressor gerichtetes Abschaltsignal zu detektieren, welches Abschaltsignal eine Betriebsphase des Kältemittelkompressors beendet, in welcher Betriebsphase der Kältemittelkompressor mit einem positiven Betriebsdrehmoment bestimmungsgemäß betrieben wird, sowie dazu eingerichtet ist, ein von der Antriebseinheit an die Kurbelwelle zur Einstellung deren Drehgeschwindigkeit angelegtes Drehmoment zu regeln.

Weiters betrifft die vorliegende Erfindung einen Kältemittelkompressor zur Verwendung in einem Kühlgerät, vorzugsweise in einem Kühlschrank oder Gefrierschrank, wobei der Kältemittelkompressor eine erfindungsgemäße elektronische Steuerungseinrichtung umfasst.

Außerdem betrifft die vorliegende Erfindung ein Kühlgerät, vorzugsweise Kühlschrank oder Gefrierschrank, mit einem erfindungsgemäßen Kältemittelkompressor.

Die vorliegende Erfindung betrifft auch noch ein Verfahren zum Betreiben eines zur Verwendung in einem Kühlgerät, vorzugsweise in einem Kühlschrank oder Gefrierschrank, geeigneten Kältemittelkompressors, welcher einen Kompressionsmechanismus zur Verdichtung von Kältemittel sowie eine Antriebseinheit umfasst, wobei der Kompressionsmechanismus mittels einer mit einem Drehmoment beaufschlagten Kurbelwelle der Antriebseinheit angetrieben wird.

### STAND DER TECHNIK

Derartige elektronische Steuerungseinrichtungen kommen bei drehgeschwindigkeitsvariablen Kältemittelkompressoren zum Einsatz. Drehgeschwindigkeitsvariable Kältemittelkompressoren haben den Vorteil, dass sie spezifischer auf Kälteanforderungen des zu kühlenden Objekts abgestimmt werden können, indem sie beispielsweise im Falle geringerer Kälteanforderungen mit geringerer Drehgeschwindigkeit und im Falle einer erhöhten Kälteanforderung, mit entsprechend erhöhter Drehgeschwindigkeit betrieben werden können.

Der Aufbau von Kältemittelkompressoren ist hinlänglich bekannt. Sie bestehen im Wesentlichen aus einer Antriebseinheit und einem Kompressionsmechanismus in Form eines in einem Zylindergehäuse sich zwischen einem ersten und einem zweiten Totpunkt hin- und herbewegenden Kolben, der über ein Pleuel mit einer Kurbelwelle verbunden ist, die wiederum drehstarr mit einem Rotor der Antriebseinheit gekoppelt ist.

Als Antriebseinheit kommt typischerweise ein bürstenloser Gleichstrommotor zum Einsatz. Dabei ist es möglich die relative Position des Rotors des Gleichstrommotors und damit auch die Drehgeschwindigkeit des Motors bzw. des Kompressionsmechanismus auf Basis der in der Motorwicklung induzierten Gegenspannung (Induktionsgegenspannung) zu bestimmen. Dieses Verfahren kommt ohne separate Sensoren aus und ist daher besonders einfach zu implementieren und wenig störanfällig.

Bei Kältemittelkompressoren nach dem Stand der Technik kommt es insbesondere während des Anhalteprozesses, welcher unmittelbar an eine Phase anschließt, in der der Kältemittelkompressor mit einem positiven Betriebsdrehmoment bestimmungsgemäß betrieben wurde, zu Problemen geräuschtechnischer Art. In der Saug- und Kompressionsphase wirken unterschiedliche Gaskräfte (bewirkt durch die Kältemitteldruckverhältnisse im System) und Reibungskräfte (beide gemeinsam werden als Lastmoment bezeichnet) auf den Kompressionsmechanismus, was bei genauerer Betrachtung in einer über den Kurbelwinkel ungleichförmigen, weil variierenden Drehzahl der Kurbelwelle resultiert. In der vorliegenden Anmeldung wird grundsätzlich zwischen den Begriffen Drehzahl und Drehgeschwindigkeit unterschieden. Der Begriff Drehzahl wird verwendet, wenn die tatsächliche, momentane Winkelgeschwindigkeit der Kurbelwelle gemeint ist, wohingegen der Begriff Drehgeschwindigkeit dann verwendet wird, wenn die durchschnittliche Anzahl von Umdrehungen pro Minute der Kurbelwelle gemeint ist, also jener Wert der gemeinhin gemeint ist, wenn man von der Drehzahl eines Kältemittelkompressors spricht.

Konkret wirkt während der Kompressionsphase ein gegenüber der Saugphase erhöhtes Lastmoment auf den Kompressionsmechanismus, welches vom Betriebsdrehmoment der Antriebseinheit überwunden werden muss, um den Verdichtungsprozess in Gang zu halten. Dieses erhöhte Lastmoment führt zu einer Verringerung der Drehzahl der Kurbelwelle während der Kompressionsphase.

Während der Saugphase hingegen bewirken die Gaskräfte ein gegenüber der Kompressionsphase verringertes Lastmoment. Dies führt zu einer Erhöhung der Drehzahl der Kurbelwelle während der Saugphase.

Insgesamt wirkt somit ein über den gesamten Kurbelwinkel variierendes Lastmoment auf den Kompressionsmechanismus und somit auf die Kurbelwelle, wobei die Schwankungsbreite des Lastmomentes vor allem vom Druckverhältnis im Kältemittelkreislauf abhängt und zu unterschiedlich hohen Winkelbeschleunigungen und damit zu einer über den Kurbelwinkel ungleichförmigen Drehzahl der Kurbelwelle während einer Kurbelwellenumdrehung führt.

Um Schwingungen und Vibrationen des Kompressionsmechanismus während des Betriebs auszugleichen, ist dieser samt Antriebseinheit über Federelemente in einem Gehäuse gelagert. Die Eigenfrequenzen dieses Schwingungssystems liegen je nach Kompressortyp zwischen 5 Hz und 16 Hz.

Somit führt das während jeder Kurbelwellenumdrehung wiederkehrende, erhöhte Lastmoment während der Kompressionsphase, insbesondere bei Betrieb des Kältemittelkompressors bei Drehgeschwindigkeiten unterhalb eines Bereichs zwischen 1000 U/min und 700 U/min, zu Stößen auf den Kompressionsmechanismus, welche den Kompressionsmechanismus samt Antriebseinheit in die Federelemente drückt und diese auslenkt, wobei die Stoßfrequenz im Bereich der Eigenfrequenz des Schwingungssystems liegt, so dass sich die Auslenkungen der Federelemente mit jeder Kurbelwellenumdrehung derart vergrößern, dass der Kompressionsmechanismus und/oder die Antriebseinheit gegen das Gehäuse schlagen können, wodurch es zu unerwünschten Schallemissionen kommen kann. Dieser Umstand ist auch ein Grund, dass bekannte Kältemittelkompressoren in der normalen, geregelten Betriebsphase nicht unterhalb eines Bereichs zwischen 1000 U/min und 700 U/min, also nicht in dem hinsichtlich der Lärmemission kritischen Drehgeschwindigkeitsbereiches, betrieben werden.

Die beschriebenen, unerwünschten Schallemissionen eines Kältemittelkompressors bei geringen Drehgeschwindigkeiten treten aber nicht nur im normalen, geregelten Betrieb sondern vor allem auch während des Anhalteprozesses auf, wo diese geringen Drehgeschwindigkeiten durchfahren werden müssen. Der Anhalteprozess läuft in der Regel wie folgt ab:

Ist nach einer normalen, geregelten Betriebsphase des Kältemittelkompressors, innerhalb welcher der Kältemittelkompressor mit einem positiven Betriebsdrehmoment bestimmungsgemäß betrieben wurde, die Zieltemperatur des zu kühlenden Objektes, beispielsweise eines Kühlfachs eines Kühlschranks erreicht, sendet die elektronische Steuerungseinrichtung des Kühlschranks ein Signal (Abschaltsignal) an die elektronische Steuerungseinrichtung des Kältemittelkompressors, mit welchem dieser mitgeteilt wird, dass keine Kühlleistung mehr benötigt wird, da die Zieltemperatur erreicht ist. Aus dem Stand der Technik ist es bekannt, dass daraufhin die elektronische Steuerungseinrichtung des Kältemittelkompressors den Antrieb bzw. das positive Betriebsdrehmoment, mit welchem der Kältemittelkompressor während der geregelten Betriebsphase bestimmungsgemäß betrieben wurde, abschaltet (Abschaltzeitpunkt). Der Anhalteprozess beginnt somit unmittelbar nach dem Detektieren des Abschaltsignals mit dem Wegschalten des positiven Betriebsdrehmomentes.

Die Kurbelwelle des Kompressionsmechanismus durchläuft auch nach dem Abschaltzeitpunkt jeweils vollständige Umdrehungen, beginnend beim ersten Totpunkt (Kurbelwinkel 0°), wobei zunächst eine Saugphase (korrekt: Saug- und Rückexpansionsphase) durchlaufen wird, während welcher Kältemittel in den Zylinder gesaugt wird. Diese Saugphase endet theoretisch wenn der Zylinder den zweiten Totpunkt (Kurbelwinkel 180°) erreicht hat. Danach beginnt die Kompressionsphase (korrekt: Kompressions- und Ausschiebephase), während welcher das im Zylinder befindliche Kältemittel komprimiert und aus dem Zylinder ausgeschoben wird. Die Kompressionsphase endet theoretisch, wenn der Kolben den ersten Totpunkt (Kurbelwinkel 360°) wieder erreicht hat. In der Praxis beginnt die tatsächliche Kompression des Kältemittels allerdings erst bei einem Kurbelwinkel von in etwa 210° (abhängig vom Kältemittelkompressor, den Druckverhältnisse, der Ventilauslegung, etc.) jedenfalls aber nach 180° und die Saugphase in etwa bei 30°, jedenfalls aber nach dem ersten Totpunkt.

Das Abschalten der Antriebseinheit des Kältemittelkompressors zu einem Abschaltzeitpunkt, welcher Abschaltzeitpunkt in der Realität nicht mit dem Detektieren des Abschaltsignals durch die elektronische Steuerungseinrichtung zusammenfällt sondern zeitlich geringfügig nach hinten versetzt ist, leitet den Anhalteprozess ein und führt dazu, dass sich die Kurbelwelle in einem antriebslosen Zustand (ohne positives Betriebsdrehmoment) befindet und sich nur aufgrund seiner Massenträgheit noch weiter dreht, bis er vollkommen zum Stillstand gekommen ist, d. h. seine Drehgeschwindigkeit 0 ist. Umgangssprachlich könnte man auch sagen, dass der Kältemittelkompressor "ausläuft".

Während des antriebslosen Zustandes dreht sich die Kurbelwelle ausschließlich aufgrund der kinetischen Energie, die sie zum Abschaltzeitpunkt inne hat sowie der Massenträgheit. Sie dreht sich damit sozusagen unkontrolliert und ihr Drehgeschwindigkeitsverhalten ist abhängig von dem auf den Kompressionsmechanismus wirkenden Lastmoment. Das Lastmoment führt zu einer steten Verringerung der Drehgeschwindigkeit der Kurbelwelle des antriebslos ausdrehenden Kältemittelkompressors, so dass die kinetische Energie der Kurbelwelle immer geringer wird, bis sie, abhängig von den Druckverhältnissen im Kältemittelkreislauf, nicht mehr ausreicht, um das Lastmoment zu überwinden (Grenzdrehgeschwindigkeit).

Dabei ist zu berücksichtigen, dass bei abgeschalteter Antriebseinheit, anders als während der normalen geregelten Betriebsphase, kein positives Betriebsdrehmoment existiert, welches dem Lastmoment, insbesondere dem erhöhten Lastmoment in der Kompressionsphase entgegenwirkt, so dass bei abgeschalteter Antriebseinheit die durch das erhöhte Lastmoment in der Kompressionsphase auf den Kompressionsmechanismus wirkenden Stöße sozusagen ungebremst durchschlagen und daher die Auswirkungen in Bezug auf die Auslenkung der Federelemente noch gravierender sind, als dies in der normalen geregelten Betriebsphase der Fall ist, wo das positive Betriebsdrehmoment den Stößen entgegenwirkt und diese damit etwas dämpft.

Dies wiederum führt dazu, dass die Auslenkung der Federelemente bei geringen Drehzahlen während des Anhalteprozesses noch größer ist als während des normalen geregelten Betriebs des Kältemittelkompressors bei denselben geringen Drehzahlen und damit die Wahrscheinlichkeit eines Kontaktes zwischen Kompressionsmechanismus/Antriebseinheit und Gehäuse ebenfalls höher ist, womit insgesamt eine höhere Lärmemission verbunden ist.

Hinzu kommt, dass für den Fall, dass sich der der Kolben gerade in einer Kompressionsphase befindet, wenn die kinetische Energie der Kurbelwelle nicht mehr ausreicht, um das Lastmoment zu überwinden, die Situation eintreten kann, dass der Kolben des Kompressionsmechanismus wieder in Richtung des zweiten Totpunktes zurückgedrückt wird, sich die Drehrichtung des Kompressionsmechanismus damit umkehrt.

Mit der Drehrichtungsumkehr ist ein zusätzlicher, auf den Kompressionsmechanismus wirkender Anhalteruck verbunden, der zu einer zusätzlichen Auslenkung der Federelemente führt.

Gerade während des Anhalteprozesses, wo, wie oben bereits beschrieben, kein positives Betriebsdrehmoment dem Lastmoment entgegenwirkt und das in der Kompressionsphase wirkende erhöhte Lastmoment sowieso schon stoßartig das Schwingungssystem in Bereich seiner Eigenfrequenz anregt, trägt der Anhaltruck aufgrund der Drehrichtungsumkehr noch mehr zur Auslenkung der Federelemente bei, so dass die Wahrscheinlichkeit, dass der Kompressionsmechanismus/die Antriebseinheit an der Gehäusewand anschlagen, nochmals erhöht wird und damit unerwünschte Geräuschemissionen verursachen.

Aus dem Stand der Technik ist es bekannt, die antriebslose Phase durch Anlegen eines Bremsmomentes zu beenden und dadurch zumindest ein Zurückschlagen des Kältemittelkompressors und damit des Anhalterucks zu vermeiden. Dabei ist es vorgesehen, die nach dem Abschaltzeitpunkt antriebslos drehende Kurbelwelle bei Unterschreiten einer bestimmten Drehgeschwindigkeit durch Anlegen eines Bremsmomentes aktiv abzubremsen und zum Stillstand zu bringen. Dazu ist es erforderlich, die Drehgeschwindigkeit der antriebslos drehenden Kurbelwelle nach dem Abschaltzeitpunkt ständig zu überwachen und die Kurbelwelle bei einer definierten Drehgeschwindigkeit, die jedenfalls noch ausreichend hoch sein muss, um das Lastmoment bis dahin überwinden zu können, also über der Grenzdrehgeschwindigkeit liegen muss, mittels des Bremsmomentes, welches am Ende des Anhalteprozesses an die Kurbelwelle angelegt wird, aktiv abzubremsen.

Aus Gründen der Energieeffizienz kann das den Stillstand der Kurbelwelle herbeiführende Bremsmoment sinnvoller Weise erst nach Unterschreiten einer bestimmten Drehgeschwindigkeit der Kurbelwelle angelegt werden, da der Energieaufwand eines den Stillstand einer sich mit höherer als dieser bestimmten Drehgeschwindigkeit drehenden Kurbelwelle herbeiführenden Bremsmomentes unverhältnismäßig hoch wäre. Um diese bestimmte Drehgeschwindigkeit zu erreichen, sieht es der Stand der Technik vor, dem besagten Bremsprozess einen vergleichsweise langen Zeitraum vorhergehen zu lassen, welcher Zeitraum sich zwischen dem Abschaltsignal und dem Anlegen des Bremsmomentes erstreckt und in welchem die Kurbelwelle ausläuft, ohne einem positiven Betriebsdrehmoment oder einem diesem entgegen gerichteten Bremsmomentausläuft ausgesetzt zu sein. Der zum Abschaltzeitpunkt einsetzende Anhalteprozess setzt sich bei elektronischen Steuerungseinrichtungen nach dem Stand der Technik somit aus dem Zeitraum, in welchem die Kurbelwelle unkontrolliert ausläuft, und dem finalen Bremsprozess, welcher den Stillstand der Kurbelwelle herbeiführen soll, zusammen.

Aus den oben diskutierten Gründen problematisch ist jedoch, dass der Anhalteprozess insbesondere durch das Auslaufenlassen der Kurbelwelle zum Erreichen der bestimmten Drehgeschwindigkeit, ab welcher das Bremsmoment sinnvoller Weise angelegt werden kann, drastisch verlängert wird. Zusätzlich zu den damit einhergehenden Lärmemissionen, welche durch das - zunächst sehr langsame - Durchlaufen des kritischen Drehgeschwindigkeitsbereiches hervorgerufen werden, stellt sich das weitere Problem ein, dass die elektronische Steuerungseinrichtung zwecks ständiger Überwachung der Drehgeschwindigkeit auch während des gesamten Zeitraumes, in dem die Kurbelwelle ungeregelt ausläuft, mit Strom versorgt werden muss. Ein Abschalten der Stromversorgung der elektronischen Steuerungseinrichtung, die üblicherweise durch die Elektronik des Kühlgerätes, in dem der Kältemittelkompressor zum Einsatz kommt, erfolgt, kann somit bei elektronischen Steuerungseinrichtungen gemäß dem Stand der Technik erst erfolgen, wenn die Kurbelwelle zum Stillstand gebracht wurde. Aus den genannten Gründen kann somit zusammenfassend festgestellt werden, dass der Betrieb von bekannten drehgeschwindigkeitsvariablen Kältemittelkompressoren bei geringen Drehzahlen eine Anregung des Schwingungssystems im Bereich deren Eigenfrequenzen verursacht und deshalb zu unerwünschten Schallemissionen führt. Da dieser Effekt besonders stark während des Anhalteprozesses zu beobachten ist, in welchem die Kurbelwelle des Kältemittelkompressors einen hinsichtlich der Lärmerzeugung kritischen Drehgeschwindigkeitsbereich durchlaufen muss, ist grundsätzlich ein möglichst kurzer Anhalteprozess wünschenswert. Diesem Bestreben steht bei elektronischen Steuerungseinrichtungen, wie sie aus dem Stand der Technik bekannt sind, jedoch die Notwendigkeit entgegen, die Drehgeschwindigkeit der Kurbelwelle zuerst unter einen bestimmten Wert der Drehgeschwindigkeit zu reduzieren, bevor das den Stillstand der Kurbelwelle herbeiführende Bremsmoment mit vertretbarem Energieaufwand und ohne Gefährdung etwaiger elektronsicher Bauteile der Steuerungseinrichtung angelegt werden kann. DE20 2012 013046 zeigt eine gattungstypische Steuerungseinrichtung für Kompressoren. Das Bremsmoment wird dort wie oben beschrieben erst nach Unterschreiten einer bestimmten Drehzahl angelegt.

### AUFGABE DER ERFINDUNG

Es ist daher eine Aufgabe der vorliegenden Erfindung, eine elektronische Steuerungseinrichtung für einen Kältemittelkompressor bereit zu stellen, welche ein rasches und energieeffizientes Anhalten des Kältemittelkompressors, insbesondere der Kurbelwelle des Kältemittelkompressors, ermöglicht und eine durch Betrieb des Kältemittelkompressors bei geringen Drehzahlen - also insbesondere während des Anhalteprozesses - hervorgerufene Lärmentwicklung möglichst gering hält.

Zudem ist es eine Aufgabe der Erfindung, eine Kältemittelkompressor und ein Kühlgerät bereit zu stellen, welche die eben genannten Vorteile bieten. Außerdem ist es eine Aufgabe der Erfindung, ein Verfahren zum Betreiben eines Kältemittelkompressors bereit zu stellen, welches ein rasches und kosteneffizientes Anhalten des Kältemittelkompressors ermöglicht und die mit dem Abbremsen und Anhalten verbundene Lärmentwicklung möglichst gering hält.

### DARSTELLUNG DER ERFINDUNG

Eine der vorstehend genannten Aufgaben wird bei einer erfindungsgemäßen elektronischen Steuerungseinrichtung für einen Kältemittelkompressor, welcher zumindest
- eine Antriebseinheit sowie
- einen mit der Antriebseinheit in Wirkverbindung stehenden Kompressionsmechanismus mit zumindest einem sich in einem Zylinder eines Zylinderblocks des Kältemittelkompressors in einem Betriebszustand des Kältemittelkompressors zur betriebsgemäßen Verdichtung von Kältemittel hin- und herbewegenden und über eine Kurbelwelle der Antriebseinheit angetriebenen Kolben umfasst,
wobei die elektronische Steuerungseinrichtung des Kältemittelkompressors zumindest dazu eingerichtet ist,
- zumindest einen physikalischen Prozessparameter, vorzugsweise die Drehgeschwindigkeit der Kurbelwelle oder die Leistungsaufnahme des Kältemittelkompressors, zu detektieren,
- ein an den Kältemittelkompressor gerichtetes Abschaltsignal zu detektieren, welches Abschaltsignal eine Betriebsphase des Kältemittelkompressors beendet, in welcher Betriebsphase der Kältemittelkompressor mit einem positiven Betriebsdrehmoment bestimmungsgemäß betrieben wird, sowie dazu eingerichtet ist,
- ein von der Antriebseinheit an die Kurbelwelle zur Einstellung deren Drehgeschwindigkeit angelegtes Drehmoment zu regeln,
dadurch gelöst, dass die elektronische Steuerungseinrichtung weiters dazu eingerichtet ist, unmittelbar nach Detektieren des Abschaltsignals ein Bremsmoment an die Kurbelwelle anzulegen, wobei das Bremsmoment dem während der Betriebsphase vorherrschenden positiven Drehmoment entgegengerichtet ist und der Betrag dieses Bremsmomentes eine Funktion des detektierten physikalischen Prozessparameters, vorzugsweise der Drehgeschwindigkeit der Kurbelwelle oder der Leistungsaufnahme des Kältemittelkompressors, ist.

Das erfindungsgemäße Anlegen des Bremsmomentes an die Kurbelwelle führt dazu, dass der Bremsprozess unmittelbar an die Betriebsphase, in welcher der Kältemittelkompressor mit positivem Betriebsdrehmoment betrieben wurde, anschließt und somit zeitgleich mit dem Anhalteprozess einsetzt. Eine aus dem Stand der Technik bekannte Verlängerung des Anhalteprozesses durch ein Auslaufenlassen der Kurbelwelle, um deren Drehgeschwindigkeit vor dem eigentlichen Bremsprozess, welcher durch Anlegen des Bremsmomentes eingeleitet wird, zu verringern, wird somit vermieden. Stattdessen beginnt der Bremsprozess in dem unmittelbar auf das Detektieren des Abschaltsignals folgenden Moment und erstreckt sich in der Regel bis zum Stillstand der Kurbelwelle. Insgesamt ergibt sich somit ein im Vergleich zum Stand der Technik deutlich verkürzter Anhalteprozess, welcher durch die Vermeidung eines Auslaufenlassens der Kurbelwelle einerseits und eine schnellere Abbremsung der Kurbelwelle durch den früher einsetzenden Bremsprozess andererseits bedingt ist.

Darüber hinaus ermöglicht die erfindungsgemäße Wahl des Betrags des Bremsmomentes als Funktion des detektierten Prozessparameters des Kältemittelkompressors ein besonders energieeffizientes Abbremsen der Kurbelwelle, da zu verschiedenen Prozesszeitpunkten während des Bremsprozesses verschiedene Bremsmomente an die Kurbelwelle angelegt werden können.

Als besonders vorteilhaft hat sich die Wahl des Bremsmomentes als Funktion der Drehgeschwindigkeit der Kurbelwelle des Kältemittelkompressors herausgestellt, da insbesondere hohe Bremsmomente zu Beginn des Bremsprozesses - also dann, wenn die Drehgeschwindigkeit noch hoch ist - mit einem erhöhten Energieverlust einhergehen. Zudem kann ein rasches und zugleich energieeffizientes Anhalten der Kurbelwelle bewerkstelligt werden, indem das jeweils anliegende Bremsmoment über den gesamten Bremsprozess in Abhängigkeit von der jeweiligen Drehgeschwindigkeit der Kurbelwelle variiert wird.

Deshalb ist es bei einer bevorzugten Ausführungsform der erfindungsgemäßen elektronischen Steuerungseinrichtung vorgesehen, dass der physikalische Prozessparameter die Drehgeschwindigkeit der Kurbelwelle ist.

Da ein energetisch günstiges Abbremsen der Kurbelwelle insbesondere bei geringen Drehgeschwindigkeiten erreicht werden kann, ist es bei einer weiteren bevorzugten Ausführungsform der erfindungsgemäßen elektronischen Steuerungseinrichtung vorgesehen, dass der Betrag des an die Kurbelwelle angelegten Bremsmomentes unmittelbar nach Detektieren des Abschaltsignals indirekt proportional jener Drehgeschwindigkeit der Kurbelwelle ist, welche die Kurbelwelle im Moment des Detektierens des Abschaltsignals innehat.

Dadurch wird das zu Beginn des Bremsprozesses - also unmittelbar nach Detektieren des Abschaltsignals - an die Kurbelwelle angelegte Bremsmoment im Falle hoher bzw. geringer Drehgeschwindigkeiten während der dem Abschaltsignal vorangehenden Betriebsphase geringer bzw. höher gewählt. Bei geringen Drehgeschwindigkeiten führt eine dementsprechende Wahl des Bremsmomentes zu einer weiteren Verkürzung des Anhalteprozesses, da die Kurbelwelle schon zu Beginn des Anhalteprozesses einem hohen Bremsmoment ausgesetzt ist. Bei hohen Drehgeschwindigkeiten der Kurbelwelle im Moment des Detektierens des Abschaltsignals führt die erfindungsgemäße Wahl des Bremsmomentes hingegen zu einen geringeren Energiebedarf über weite Strecken des Anhalteprozesses, während der erfindungsgemäße Anhalteprozess im Vergleich zu Anhalteprozessen mit einer Phase des Auslaufenlassens der Kurbelwelle gemäß dem Stand der Technik durch das bereits zu Beginn des Anhalteprozesses angelegte Bremsmoment dennoch verkürzt wird.

Um die Dauer des Anhalteprozesses weiter zu verkürzen und die mit dem Betrieb des Kältemittelkompressors bei geringen Drehzahlen einhergehende Lärmentwicklung so gering wie möglich zu halten, ist es vorteilhaft, das zu Beginn des Anhalteprozesses angelegte Bremsmoment über den gesamten Anhalteprozess aufrecht zu halten. Deshalb ist es bei einer weiteren bevorzugten Ausführungsform der erfindungsgemäßen elektronischen Steuerungseinrichtung vorgesehen, dass das Bremsmoment bis zum Stillstand der Kurbelwelle aufrechterhalten wird.

Bei einer besonders bevorzugten Ausführungsform der erfindungsgemäßen elektronischen Steuerungseinrichtung ist es vorgesehen, dass das an die Kurbelwelle angelegte Bremsmoment ein Bremsprofil ausbildet, wobei eine den Verlauf des Bremsprofils bestimmende Funktion von der elektronischen Steuerungseinrichtung gespeichert ist und vorzugsweise eine lineare Abhängigkeit von der jeweils aktuellen Drehgeschwindigkeit der Kurbelwelle und/oder der seit Detektion des Abschaltsignals verstrichenen Zeit umfasst.

Die Realisierung des Bremsmomentes als Bremsprofil, welches Bremsprofil den zeitlichen Verlauf des Bremsmomentes darstellt, ermöglicht eine optimale Anpassung des Betrags des Bremsmomentes an die sich während des Anhalteprozesses verringernde Drehgeschwindigkeit der Kurbelwelle. Ausgehend von dem Wert des Bremsmomentes zu Beginn des Anhalteprozesses - also unmittelbar nach Detektieren des Abschaltsignals -wird es beispielsweise möglich, den Betrag des angelegten Bremsmomentes im Laufe des Anhalteprozesses zu erhöhen, um die Bremswirkung sukzessive zu steigern. Dies kann in Anhängigkeit von der tatsächlichen Drehgeschwindigkeit der Kurbelwelle erfolgen, welche selbst wiederum von dem angelegten Bremsmoment abhängt und sich mit fortlaufender Dauer des Anhalteprozesses weiter verringert. Alternativ kann auch auf eine Messung und/oder Verwertung der jeweils aktuellen Drehgeschwindigkeit während des Anhalteprozesses verzichtet und das vorgefertigte Bremsprofil als Funktion der seit Detektion des Abschaltsignals verstrichenen Zeit bestimmt werden. In beiden Fällen ist es notwendig, dass eine das konkrete Bremsprofil festlegende Funktion - mit Funktionsparametern aktuelle Drehgeschwindigkeit der Kurbelwelle und/oder seit Detektieren des Abschaltsignals verstrichene Zeit - von der elektronischen Steuerungseinrichtung gespeichert ist. Insgesamt kann dadurch ein besonders vorteilhaftes Bremsprofil gewählt werden, welches dazu führt, dass die Kurbelwelle zu Beginn des Anhalteprozesses nur leicht gebremst wird und die Bremswirkung mit fortschreitender Verringerung der Drehgeschwindigkeit immer höher wird. Dadurch kann eine weitere Verkürzung des Anhalteprozesses sowie eine Verringerung des Energiebedarfs des Kältemittelkompressors während des Anhalteprozesses erreicht werden.

Bei einer weiteren bevorzugten Ausführungsform der erfindungsgemäßen elektronischen Steuerungseinrichtung ist es vorgesehen, dass die elektronische Steuerungseinrichtung dazu eingerichtet ist, in einem sich zwischen der Detektion des Abschaltsignals und dem Stillstand der Kurbelwelle erstreckenden Bremszeitraum die Drehgeschwindigkeit der Kurbelwelle, vorzugsweise mehrmals, besonders bevorzugt ständig, mit vorgegebenen Drehgeschwindigkeitswerten zu vergleichen.

Dadurch wird es möglich, festzustellen, in welchem von mehreren, durch die konkrete Wahl der vorgegebenen Drehgeschwindigkeitswerte festgelegten Drehgeschwindigkeits-Regimen sich die Kurbelwelle während des Bremszeitraumes jeweils befindet. In diesem Zusammenhang hat es sich als besonders vorteilhaft erwiesen, die aktuelle Drehgeschwindigkeit mehrmals bzw. so oft wie technisch möglich, also ständig, während des Bremszeitraumes mit den vorgegebenen Drehgeschwindigkeitswerten abzugleichen. Es ist erfindungsgemäß vorgesehen, dass die das Bremsprofil bestimmende Funktion, welche von der elektronischen Steuerungseinrichtung gespeichert ist, für jedes Drehgeschwindigkeits-Regime, also für jeweils alle zwischen zwei der vorgegebenen Drehgeschwindigkeitswerten liegende Werte der aktuellen Drehgeschwindigkeit der Kurbelwelle, einen anderen Wert oder einen anderen Verlauf (beispielsweise Steigung, Krümmung) des angelegten Bremsprofils festlegt.

Daher ist es bei einer besonders bevorzugten Ausführungsform der erfindungsgemäßen elektronischen Steuerungseinrichtung vorgesehen, dass der Verlauf des Bremsprofils im Wesentlichen einer stückweise linearen Funktion folgt, wobei jedem der vorgegebenen Drehgeschwindigkeitswerte ein Abschnitt des Bremszeitraumes zugeordnet ist, innerhalb dessen diese stückweise lineare Funktion eine im Wesentlichen konstante Steigung aufweist.

Dadurch ermöglicht es die erfindungsgemäße elektronische Steuerungseinrichtung, den Bremszeitraum in beliebig viele Abschnitte zu unterteilen, wobei das Bremsprofil in jedem dieser Abschnitte dem Verlauf einer linearen Funktion mit einer bestimmten, dem jeweiligen Bereich zugeordneten Steigung folgt. Dadurch kann das Bremsprofil auf besonders einfache, stabile und leicht implementierbare Weise an die Kurbelwelle angelegt werden und gleichzeitig eine optimale Anpassung des jeweiligen Bremsmomentes an die Momentangeschwindigkeit der Kurbelwelle sichergestellt werden. Anders als im streng mathematischen Sinne einer (stückweise) linearen Funktion ist der Begriff der stückweisen Linearität im vorliegenden Dokument so auszulegen, dass der Wert der Steigung jede beliebige reelle Zahl, insbesondere auch Null, annehmen kann. In diesem Sinne kann es vorgesehen sein, dass die den Verlauf des Bremsprofils bestimmende Funktion innerhalb eines Abschnittes des Bremszeitraumes konstant ist, wobei die besagte Steigung - im Einklang mit obiger Diktion - in diesem Abschnitt Null wäre.

Bei einer anderen besonders bevorzugten Ausführungsform der erfindungsgemäßen elektronischen Steuerungseinrichtung ist es vorgesehen, dass der sich aus dem Verlauf des Bremsprofils ergebende Betrag des Bremsmomentes einer vom Zeitpunkt der Detektion des Abschaltsignals zum Zeitpunkt des Stillstands der Kurbelwelle hin monoton steigenden Funktion der seit Detektion des Abschaltsignals verstrichenen Zeit folgt.

Da bei dieser Ausführungsform der Steuerungseinrichtung der Betrag des Bremsmomentes einer vom Zeitpunkt der Detektion des Abschaltsignals zum Zeitpunkt des Stillstands der Kurbelwelle hin monoton steigenden (steigt oder bleibt gleich), vorzugsweise streng monoton steigenden (steigt immer), Funktion der seit Detektion des Abschaltsignals verstrichenen Zeit folgt, ist sichergestellt, dass die Bremswirkung, der die Kurbelwelle unmittelbar nach dem Detektieren des Abschaltsignals ausgesetzt ist, während des gesamten Anhalteprozesses zunimmt oder zumindest nicht kleiner wird. Dadurch kann ein rasches und energieeffizientes Anhalten der Kurbelwelle - zunächst unabhängig von dem jeweiligen Momentanwert der Drehgeschwindigkeit und deren konkretem Verlauf während des gesamten Bremszeitraumessichergestellt werden.

Eine Aufgabe der vorliegenden Erfindung wird auch durch einen Kältemittelkompressor zur Verwendung in einem Kühlgerät, vorzugsweise in einem Kühlschrank oder Gefrierschrank, wobei der Kältemittelkompressor eine erfindungsgemäße elektronische Steuerungseinrichtung umfasst, gelöst.

Dadurch können alle oben beschriebenen Vorteile der erfindungsgemäßen elektronischen Steuerungseinrichtung in Verbindung mit einem zur Verwendung in einem Kühlgerät geeigneten Kältemittelkompressor genutzt werden. Insbesondere wird es möglich, die während des Anhalteprozesses auftretende Lärmentwicklung möglichst gering zu halten und ein rasches sowie energieeffizientes Anhalten des Kompressors in Reaktion auf das Detektieren des von einer Steuereinrichtung des Kühlgerätes an den Kältemittelkompressor gerichteten Abschaltsignals zu gewährleisten.

Eine Aufgabe der Erfindung wird auch bei einem Kühlgerät, vorzugsweise einem Kühlschrank oder Gefrierschrank, mit einem eine erfindungsgemäße elektronische Steuerungseinrichtung aufweisenden Kältemittelkompressor gelöst. Hierdurch werden alle oben diskutierten Vorteile auch in dem erfindungsgemäßen Kühlgerät nutzbar.

Eine Aufgabe der Erfindung wird bei einem Verfahren zum Betreiben eines zur Verwendung in einem Kühlgerät, vorzugsweise in einem Kühlschrank oder Gefrierschrank, geeigneten Kältemittelkompressors, welcher einen Kompressionsmechanismus zur Verdichtung von Kältemittel sowie eine Antriebseinheit umfasst, wobei der Kompressionsmechanismus mittels einer mit einem Drehmoment beaufschlagten Kurbelwelle der Antriebseinheit angetrieben wird, dadurch gelöst, dass es die folgenden Schritte umfasst:
- Detektieren eines eine Betriebsphase, in der der Kältemittelkompressor mit einem positiven Betriebsdrehmoment bestimmungsgemäß betrieben wird, beendenden Abschaltsignals;
- Detektieren eines physikalischen Prozessparameters, vorzugsweise einer Drehgeschwindigkeit der Kurbelwelle oder einer Leistungsaufnahme des Kältemittelkompressors;
- Anlegen eines Bremsmomentes an die Kurbelwelle unmittelbar nach dem Detektieren des Abschaltsignals, wobei das Bremsmoment dem positiven Betriebsdrehmoment in seiner Wirkrichtung entgegengesetzt und der Betrag des Bremsmomentes eine Funktion des detektierten physikalischen Prozessparameters, vorzugsweise der Drehgeschwindigkeit der Kurbelwelle oder der Leistungsaufnahme des Kältemittelkompressors, ist.

Das erfindungsgemäße Verfahren ermöglicht es dabei, dass der Bremsprozess unmittelbar nach dem Detektieren des Abschaltsignals und somit gleichzeitig mit dem Anhalteprozess beginnt. Außerdem ermöglicht es, den Bremsvorgang, also insbesondere den unmittelbar nach Detektieren des Abschaltsignal angelegten Betrag des Bremsmomentes, also den Betrag eines dem Betriebsdrehmoment entgegengerichteten Drehmomentes, an diejenige Betriebsphase anzupassen, welche durch das Abschaltsignal beendet wurde. Dadurch wird der Anhalteprozess der Kurbelwelle insgesamt deutlich verkürzt, wodurch sich sowohl die Lärmentwicklung als auch der mit dem den Stillstand der Kurbelwelle herbeiführenden Bremsmoment verbundene Energieverbrauch während des Anhalteprozesses reduzieren lassen.

Bei einer bevorzugten Ausführungsform des erfindungsgemäßen Verfahrens ist es vorgesehen, dass der physikalische Prozessparameter die Drehgeschwindigkeit der Kurbelwelle ist.

Da die Drehgeschwindigkeit, die die Kurbelwelle zu Beginn des Anhalteprozesses, also unmittelbar nach dem Detektieren des Abschaltsignals, innehat, maßgeblich für das zum Anhalten der Kurbelwelle benötigte Bremsmoment ist, ermöglicht diese Ausführungsform ein besonders effizientes und rasches Anhalten der Kurbelwelle.

Da das für eine festgelegte Reduktion der Drehgeschwindigkeit in einem festgelegten Zeitintervall notwendige Bremsmoment im Falle einer hohen Drehgeschwindigkeit der Kurbelwelle viel höher ist als das für die selbe Reduktion der Drehgeschwindigkeit in dem selben Zeitintervall notwendige Bremsmoment im Falle einer geringen Drehgeschwindigkeit der Kurbelwelle, ist es bei einer besonders bevorzugten Ausführungsform des erfindungsgemäßen Verfahrens vorgesehen, dass der Betrag des an die Kurbelwelle angelegten Bremsmomentes unmittelbar nach Detektieren des Abschaltsignals im Wesentlichen indirekt proportional jener Drehgeschwindigkeit der Kurbelwelle ist, welche die Kurbelwelle im Moment des Detektierens des Abschaltsignals innehat.

Dadurch kann der Anhalteprozess verkürzt und der zum Anhalten der Kurbelwelle notwendige Gesamtenergieverbrauch erheblich reduziert werden.

Um den Anhalteprozess weiter zu verkürzen, ist es bei einer weiteren bevorzugten Ausführungsform des erfindungsgemäßen Verfahrens vorgesehen, dass das Bremsmoment zumindest abschnittsweise innerhalb eines Bremszeitraumes, vorzugsweise jedoch bis zum Stillstand der Kurbelwelle, aufrecht erhalten wird, wobei der Bremszeitraum jener Zeitraum zwischen dem Detektieren des Abschaltsignals und dem Stillstand der Kurbelwelle ist.

Bei einer anderen besonders bevorzugten Ausführungsform des erfindungsgemäßen Verfahrens ist es vorgesehen, dass das Bremsmoment in Form eines Bremsprofils an die Kurbelwelle angelegt wird, wobei eine den Verlauf des Bremsprofils bestimmende Funktion von der elektronischen Steuerungseinrichtung gespeichert ist, und vorzugsweise eine lineare Abhängigkeit von der jeweils aktuellen Drehgeschwindigkeit der Kurbelwelle und/oder von der seit Detektion des Abschaltsignals verstrichenen Zeit umfasst.

Durch Verwendung eines solchen Bremsprofils kann das zum Anhalten der Kurbelwelle notwendige Bremsmoment über den gesamten Bremsprozess hinweg variiert werden, was zu einer weiteren Verkürzung des Anhalteprozesses genützt werden kann.

Besonders bevorzugt ist es vorgesehen, dass der sich aus dem Verlauf des Bremsprofils ergebende Betrag des Bremsmomentes vom Zeitpunkt der Detektion des Abschaltsignals zum Zeitpunkt des Stillstands der Kurbelwelle hin monoton steigt.

Somit ist sichergestellt, dass die Bremswirkung, welcher die Kurbelwelle ausgesetzt ist, im Laufe des Anhalteprozesses stetig anwächst und ein rasches Anhalten der Kurbelwelle möglich wird.

Um festzustellen, in welchem von mehreren, durch die konkrete Wahl der vorgegebenen Drehgeschwindigkeitswerte festgelegten Drehgeschwindigkeits-Regime sich die Kurbelwelle während des Bremszeitraumes jeweils befindet, ist es bei einer bevorzugten ausführungsform des erfindungsgemäßen Verfahrens vorgesehen, dass während des Bremszeitraumes die Drehgeschwindigkeit der Kurbelwelle, vorzugsweise mehrmals, besonders bevorzugt ständig, mit vorgegebenen Drehgeschwindigkeitswerten verglichen wird und der Bremszeitraum zumindest abschnittsweise, vorzugsweise der gesamte Bremszeitraum, in Prozesszeitabschnitte unterteilt wird, wobei in jedem dieser Prozesszeitabschnitte die Drehgeschwindigkeit der Kurbelwelle jeweils in einem Wertebereich liegt, der einem der vorgegebenen Drehgeschwindigkeitswerte zugeordnet ist.

Um ein besonders einfach implementierbares und effizientes Bremsprofil zu erhalten, ist es bei einer weiteren besonders bevorzugten Ausführungsform des erfindungsgemäßen Verfahrens vorgesehen, dass der Verlauf des Bremsprofils im Wesentlichen einer stückweise linearen Funktion der Prozesszeit folgt, wobei diese Funktion in jedem Prozesszeitabschnitt einen Abschnitt mit konstanter Steigung aufweist.

### KURZE BESCHREIBUNG DER FIGUREN

Die Erfindung wird nun anhand eines Ausführungsbeispiels näher erläutert. Die Zeichnung ist beispielhaft und soll den Erfindungsgedanken zwar darlegen, ihn aber keinesfalls einengen oder gar abschließend wiedergeben.

Dabei zeigt:
- FIG. 1: zwei einander korrespondierende Diagramme, welche einen mittels einer erfindungsgemäßen Steuerungseinrichtung geregelten Anhalteprozess darstellen.

### WEGE ZUR AUSFÜHRUNG DER ERFINDUNG

FIG. 1 zeigt zwei zueinander korrespondierende Diagramme, welche die Drehgeschwindigkeit n einer Kurbelwelle eines Kältemittelkompressors sowie das an die Kurbelwelle angelegte Drehmoment M während einer Betriebsphase II, in der der Kältemittelkompressor bestimmungsgemäß betrieben wird, wie auch während eines an diese Betriebsphase anschließenden Anhalteprozesses III, jeweils als Funktion der Prozesszeit t, darstellen.

Zum Zeitpunkt t₀, welcher mit dem Ursprung der Abszisse zusammen fällt, detektiert eine erfindungsgemäße elektronische Steuerungseinrichtung ein an den Kältemittelkompressor gerichtetes Start-Signal. In Reaktion auf das Start-Signal versetzt eine Antriebseinheit des Kältemittelkompressors die Kurbelwelle des Kältemittelkompressors in Bewegung. Nachdem die Kurbelwelle im Laufe eines entsprechenden Startvorganges I des Kältemittelkompressors zuerst in eine vorgegebene Position bewegt wurde, wird die Kurbelwelle von dieser Position aus auf eine vorgegebene Drehgeschwindigkeit n_{Start} beschleunigt. Sobald die Drehgeschwindigkeit der Kurbelwelle den Wert n_{Start} erreicht hat, ist der Startvorgang I abgeschlossen und ist der Kältemittelkompressor einsatzbereit, um von einem Kühlgerät, in welchem der Kältemittelkompressor zum Einsatz kommt, benötigte Kühlleistung bei Bedarf zur Verfügung zu stellen. Solange ein solcher Bedarf nicht besteht bzw. von einer weiteren Steuerungseinrichtung des Kühlgerätes, in welchem der Kältemittelkompressor zum Einsatz kommt, nicht an die erfindungsgemäße elektronische Steuerungseinrichtung des Kältemittelkompressors kommuniziert wurde, behält die Kurbelwelle die Drehgeschwindigkeit n_{Start} bei. Das Erreichen und Halten der Startgeschwindigkeit n_{Start} kann erfindungsgemäß mittels eines offenen Regelkreises bewerkstelligt werden.

Sobald der erfindungsgemäßen elektronischen Steuerungseinrichtung ein bestimmter Bedarf an Kühlleistung mitgeteilt wird, welche Kühlleistung von der weiteren Steuerungselektronik des Kühlgerätes automatisch festgelegt oder von einem Benutzer des Kühlgerätes manuell bestimmt werden kann und welche Kühlleistung zu einer bestimmten gewünschten Temperatur innerhalb des Kühlgerätes korrespondiert, wird die Drehgeschwindigkeit n der Kurbelwelle mittels eines geschlossenen Regelkreises von der Startgeschwindigkeit n_{Start} auf einen in einem Bereich zwischen etwa 700 Umdrehungen pro Minute (im Folgenden mit rpm abgekürzt) und 4000 rpm liegenden und zum vorgegebenen Bedarf an Kühlleistung korrespondierenden Drehgeschwindigkeits-Sollwert n_{Soll} geregelt. Dazu wird ein bestimmtes, positives Betriebsdrehmoment M an die Kurbelwelle angelegt, welches in Abstimmung mit einem gemessenen Wert der aktuellen Drehgeschwindigkeit n der Kurbelwelle variiert wird, bis der Drehgeschwindigkeits-Sollwert n_{Soll} erreicht ist. Dieser Drehgeschwindigkeits-Sollwert n_{Soll} wird beibehalten, bis dem Kühlgerät die geforderte Kühlleistung zur Verfügung gestellt wurde und im Resultat die gewünschte Temperatur im Kühlgerät oder einem Bereich des Kühlgerätes, etwa dem Gefrierfach eines Kühlschrankes, erreicht ist.

In Folge des Erreichens der gewünschten Temperatur wird der elektronischen Steuerungseinrichtung dies in Form eines an den Kältemittelkompressor gerichteten Abschaltsignals mitgeteilt. Der im Anschluss an das Detektieren dieses Abschaltsignals einsetzender Anhalteprozess III, an dessen Ende der vollkommene Stillstand der Kurbelwelle steht, gestaltet sich erfindungsgemäß wie folgt:
Unmittelbar nach Detektieren des Abschaltsignals legt die elektronische Steuerungseinrichtung ein dem in der Betriebsphase II vorherrschenden Drehmoment (seiner Richtung nach) entgegen gerichtetes Drehmoment, also ein Bremsmoment, an die Kurbelwelle an und leitet somit gleichzeitig den Bremsprozess ein. Der Anhalteprozess III weist somit keinen aus dem Stand der Technik bekannten, dem Bremsprozess vorhergehenden Zeitraum auf, in welchem die Kurbelwelle unkontrolliert ausläuft, um die Drehgeschwindigkeit der Kurbelwelle vor Anlegen des Bremsmomentes unter einen bestimmten,
ausreichend geringen Wert zu reduzieren. Dadurch wird der Anhalteprozess insgesamt deutlich verkürzt, womit eine Verkürzung jener Zeit einhergeht,
innerhalb welcher der Kältemittelkompressor einen hinsichtlich der Lärmerzeugung kritischen Drehgeschwindigkeitsbereich, also den Bereich zwischen etwa 700 rpm und 0 rpm, durchläuft.

Da jedoch das Bremsmoment, welches notwendig wäre, um die zum Zeitpunkt des Detektierens des Abschaltsignals eine hohe Drehgeschwindigkeit n_{Soll} innehabende Kurbelwelle vollständig abzubremsen, also zum Stillstand zu bringen, sowohl aus Sicht der Energieeffizienz, wie auch aus lärmtechnischen Gründen viel zu hoch wäre und darüber hinaus auch die Gefahr bestünde, dass Komponenten der Steuerungseinrichtung und/oder des Kältemittelkompressors während dieses heftigen Abbremsens Schaden nehmen, ist es erfindungsgemäß vorgesehen, dass das unmittelbar nach dem Detektieren des Abschaltsignals an die Kurbelwelle angelegte Bremsmoment eine Funktion jener Drehgeschwindigkeit ist, die die Kurbelwelle zum Zeitpunkt des Detektierens des Abschaltsignals inne hat.

Konkret ist es vorgesehen und aus Fig. 1 deutlich ersichtlich, dass das unmittelbar nach dem Detektieren des Abschaltsignals an die Kurbelwelle angelegte Bremsmoment im Falle eines hohen Soll-Wertes der Drehgeschwindigkeit n_{Soll} der Kurbelwelle zum Zeitpunkt des Detektierens des Abschaltsingals geringer ist als im Falle einer geringen Drehgeschwindigkeit n_{Soll} der Kurbelwelle zum Zeitpunkt des Detektierens des Abschaltsignals. Der Betrag des unmittelbar nach Detektieren des Abschaltsignals an die Kurbelwelle angelegten Bremsmomentes ist somit indirekt proportional jener Drehgeschwindigkeit n_{Soll}, die die Kurbelwelle zum Zeitpunkt des Detektierens des Abschaltsignals innehat. Alternativ kann es auch vorgesehen sein, dass bei der Festlegung des Betrages des Bremsmomentes unmittelbar nach Detektieren des Abschaltsignals ein anderer detektierter, physikalischer Prozessparameter, beispielsweise die Leistungsaufnahme des Kältemittelkompressors, an die Stelle der Drehgeschwindigkeit der Kurbelwelle tritt - das Bremsmoment also die Funktion eines anderen Prozessparameters ist.

Hat die Kurbelwelle also zum Zeitpunkt des Detektierens des Abschaltsignals eine hohe Drehgeschwindigkeit n_{Soll} inne, so führt das zu Beginn des Anhalteprozesses angelegte Bremsmoment zunächst zu einer vergleichsweise schwachen Abbremsung der Kurbelwelle, wohingegen die Bremswirkung vergleichsweise hoch ist, wenn die Kurbelwelle eine geringe Drehgeschwindigkeit n_{Soll} zum Zeitpunkt des Detektierens des Abschaltsignals innehat.

Aufgrund des bereits gleichzeitig mit dem Beginn des Anhalteprozesses einsetzenden Bremsprozesses verringert sich die Drehgeschwindigkeit der Kurbelwelle schneller als bei Kältemittelkompressoren gemäß dem Stand der Technik, bei denen die Kurbelwelle zum Zweck der Geschwindigkeitsreduktion zunächst unkontrolliert ausläuft bevor das Bremsmoment, das schließlich den vollkommenen Stillstand der Kurbelwelle herbeiführen und eine Umkehr der Drehrichtung im letzten Moment des Anhalteprozesses verhindern soll, an die Kurbelwelle angelegt wird.

Um mit fortschreitender Prozesszeit t seit Detektieren des Abschaltsignals eine immer stärkere Bremswirkung zu erzielen, bildet das an die Kurbelwelle angelegte Bremsmoment ein sich über einen gesamten, sich zwischen dem Detektieren des Abschaltsignals und dem Stillstand der Kurbelwelle erstreckenden Bremszeitraum erstreckendes Bremsprofil aus. Das heißt, dass die Kurbelwelle während des gesamten Bremszeitraumes einem Bremsmoment ausgesetzt ist. Der Betrag dieses Bremsmomentes, welcher sich aus dem Verlauf des Bremsprofils ergibt, steigt dabei von dem Zeitpunkt des Detektierens des Abschaltsignals bis hin zum Stillstand der Kurbelwelle monoton an. Der Verlauf des Bremsprofils kann selbst wiederum eine Funktion der jeweils aktuellen Drehgeschwindigkeit der Kurbelwelle und/oder der (z.B. seit Beginn des Anhalteprozesses verstrichenen) Prozesszeit t beinhalten, wobei eine diesen Verlauf bestimmende Funktion von der erfindungsgemäßen Steuerungseinrichtung gespeichert ist.

Im gezeigten Ausführungsbeispiel ist der Bremszeitraum - ohne Beeinträchtigung der Allgemeinheit - in vier (Szenario 1) bzw. in zwei (Szenario 2) Prozesszeitabschnitte (T₁, T₂, T₃, T₄ bzw. T₁₁, T₂₂) unterteilt. Innerhalb jedes einzelnen dieser Prozesszeitabschnitte liegt die jeweilige Drehgeschwindigkeit der Kurbelwelle, die von der elektronischen Steuerungseinrichtung mit hoher Frequenz, beispielsweise mit einer höher als 10 Hz liegenden Frequenz, überwacht und mit vordefinierten Werten (n₁, n₂, n₃, n₀ bzw. n₃, n₀) der Drehgeschwindigkeit verglichen wird, jeweils in einem Bereich, der jeweils einem vordefinierten Wert der Drehgeschwindigkeit zugeordnet ist. Das sich über den gesamten Bremszeitraum und somit über alle Prozesszeitabschnitte (T₁, T₂, T₃, T₄ bzw. T₁₁, T₂₂) erstreckende Bremsprofil kann derart ausgebildet sein, dass es dem Verlauf einer stückweise linearen Funktion der Prozesszeit t folgt, wobei die Steigung dieser Funktion in jedem einzelnen der Prozesszeitabschnitte (T₁, T₂, T₃, T₄ bzw. T₁₁ T₂₂) jeweils einen anderen, konstanten Wert aufweist.

Unterhalb des letzten nicht-verschwindenden, vordefinierten Wertes der Drehgeschwindigkeit (in beiden Szenarien ist das die Drehgeschwindigkeit n₃) nimmt die besagte Steigung der besagten stückweise linearen Funktion der Prozesszeit t den Wert Null an - das an die Kurbelwelle angelegte Bremsprofil, genauer dessen Betrag, ist in dem letzten Prozesszeitabschnitt (T₄ im Falle von Szenario 1; T₂₂ im Falle von Szenario 2) des Bremszeitraumes also konstant. Somit unterscheidet sich das durch die erfindungsgemäße elektronische Steuerungseinrichtung hervorgerufene Bremsverhalten während des finalen, dem Stillstand der Kurbelwelle unmittelbar vorhergehenden, Prozesszeitabschnittes von jenem der übrigen Prozesszeitabschnitte, innerhalb welcher der Betrag des Bremsmomentes jeweils monoton anwächst bzw. steigt.

### BEZUGSZEICHENLISTE

- M: Drehmoment
- n: Drehgeschwindigkeit der Kurbelwelle
- n_{α},n_{β},...: vorgegebene Drehgeschwindigkeitswerte
- n_{Start}: vorgegebene Drehgeschwindigkeit
- n_{Soll}: Soll-Wert der Drehgeschwindigkeit
- t: Prozesszeit
- t₀: Zeitpunkt des Detektierens eines Start-Signals
- Tᵢ, Tᵢᵢ: Prozesszeitabschnitte des Bremszeitraumes (i=1,2,...,11,22,...)

## Patentansprüche

1. Elektronische Steuerungseinrichtung für einen Kältemittelkompressor, welcher zumindest
- eine Antriebseinheit sowie
- einen mit der Antriebseinheit in Wirkverbindung stehenden Kompressionsmechanismus mit zumindest einem sich in einem Zylinder eines Zylinderblocks des Kältemittelkompressors in einem Betriebszustand des Kältemittelkompressors zur betriebsgemäßen Verdichtung von Kältemittel hin- und herbewegenden und über eine Kurbelwelle der Antriebseinheit angetriebenen Kolben
umfasst, wobei die elektronische Steuerungseinrichtung des Kältemittelkompressors zumindest dazu eingerichtet ist,
- zumindest einen physikalischen Prozessparameter, vorzugsweise die Drehgeschwindigkeit (n) der Kurbelwelle oder die Leistungsaufnahme des Kältemittelkompressors, zu detektieren,
- ein an den Kältemittelkompressor gerichtetes Abschaltsignal zu detektieren, welches Abschaltsignal eine Betriebsphase des Kältemittelkompressors beendet, in welcher Betriebsphase der Kältemittelkompressor mit einem positiven Betriebsdrehmoment bestimmungsgemäß betrieben wird, sowie dazu eingerichtet ist,
- ein von der Antriebseinheit an die Kurbelwelle zur Einstellung deren Drehgeschwindigkeit (n) angelegtes Drehmoment zu regeln,
**dadurch gekennzeichnet, dass** die elektronische Steuerungseinrichtung weiters dazu eingerichtet ist, unmittelbar nach Detektieren des Abschaltsignals ein Bremsmoment an die Kurbelwelle anzulegen, wobei das Bremsmoment dem während der Betriebsphase vorherrschenden positiven Drehmoment entgegengerichtet ist und der Betrag dieses Bremsmomentes eine Funktion des detektierten physikalischen Prozessparameters, vorzugsweise der Drehgeschwindigkeit (n) der Kurbelwelle oder der Leistungsaufnahme des Kältemittelkompressors, ist.

2. Elektronische Steuerungseinrichtung nach Anspruch 1, **dadurch gekennzeichnet, dass** der physikalische Prozessparameter die Drehgeschwindigkeit (n) der Kurbelwelle ist.

3. Elektronische Steuerungseinrichtung nach Anspruch 1 oder 2, **dadurch gekennzeichnet, dass** der Betrag des an die Kurbelwelle angelegten Bremsmomentes unmittelbar nach Detektieren des Abschaltsignals indirekt proportional jener Drehgeschwindigkeit (n) der Kurbelwelle ist, welche die Kurbelwelle im Moment des Detektierens des Abschaltsignals innehat.

4. Elektronische Steuerungseinrichtung nach einem der Ansprüche 1 bis 3, **dadurch gekennzeichnet, dass** das Bremsmoment bis zum Stillstand der Kurbelwelle aufrecht erhalten wird.

5. Elektronische Steuerungseinrichtung nach einem der Ansprüche 1 bis 4, **dadurch gekennzeichnet, dass** das das an die Kurbelwelle angelegte Bremsmoment ein Bremsprofil ausbildet, wobei eine den Verlauf des Bremsprofils bestimmende Funktion von der elektronischen Steuerungseinrichtung gespeichert ist und vorzugsweise eine lineare Abhängigkeit von der jeweils aktuellen Drehgeschwindigkeit (n) der Kurbelwelle und/oder der seit Detektion des Abschaltsignals verstrichenen Zeit umfasst.

6. Elektronische Steuerungseinrichtung nach einem der Ansprüche 1 bis 5, **dadurch gekennzeichnet, dass** die elektronische Steuerungseinrichtung dazu eingerichtet ist, in einem sich zwischen der Detektion des Abschaltsignals und dem Stillstand der Kurbelwelle erstreckenden Bremszeitraum die Drehgeschwindigkeit (n) der Kurbelwelle, vorzugsweise mehrmals, besonders bevorzugt ständig, mit vorgegebenen Drehgeschwindigkeitswerten (n_{α},n_{β},...) zu vergleichen.

7. Elektronische Steuerungseinrichtung nach Anspruch 6, **dadurch gekennzeichnet, dass** der Verlauf des Bremsprofils im Wesentlichen einer stückweise linearen Funktion folgt, wobei jedem der vorgegebenen Drehgeschwindigkeitswerte (n_{α},n_{β},...) ein Abschnitt des Bremszeitraumes zugeordnet ist, innerhalb dessen diese stückweise lineare Funktion eine im Wesentlichen konstante Steigung aufweist.

8. Elektronische Steuerungseinrichtung nach einem der Ansprüche 5 bis 7, **dadurch gekennzeichnet, dass** der sich aus dem Verlauf des Bremsprofils ergebende Betrag des Bremsmomentes vom Zeitpunkt der Detektion des Abschaltsignals zum Zeitpunkt des Stillstands der Kurbelwelle hin monoton steigt.

9. Kältemittelkompressor zur Verwendung in einem Kühlgerät, vorzugsweise in einem Kühlschrank oder Gefrierschrank, wobei der Kältemittelkompressor eine elektronische Steuerungseinrichtung nach einem der vorhergehenden Ansprüche umfasst.

10. Kühlgerät, vorzugsweise Kühlschrank oder Gefrierschrank, mit einem Kältemittelkompressor nach Anspruch 9.

11. Verfahren zum Betreiben eines zur Verwendung in einem Kühlgerät, vorzugsweise in einem Kühlschrank oder Gefrierschrank, geeigneten Kältemittelkompressors, welcher einen Kompressionsmechanismus zur Verdichtung von Kältemittel sowie eine Antriebseinheit umfasst, wobei der Kompressionsmechanismus mittels einer mit einem Drehmoment beaufschlagten Kurbelwelle der Antriebseinheit angetrieben wird, **dadurch gekennzeichnet, dass** es die folgenden Schritte umfasst:
- Detektieren eines eine Betriebsphase, in der der Kältemittelkompressor mit einem positiven Betriebsdrehmoment bestimmungsgemäß betrieben wird, beendenden Abschaltsignals;
- Detektieren eines physikalischen Prozessparameters, vorzugsweise einer Drehgeschwindigkeit (n) der Kurbelwelle oder einer Leistungsaufnahme des Kältemittelkompressors;
- Anlegen eines Bremsmomentes an die Kurbelwelle unmittelbar nach dem Detektieren des Abschaltsignals, wobei das Bremsmoment dem positiven Betriebsdrehmoment in seiner Wirkrichtung entgegengesetzt und der Betrag des Bremsmomentes eine Funktion des detektierten physikalischen Prozessparameters, vorzugsweise der Drehgeschwindigkeit (n) der Kurbelwelle oder der Leistungsaufnahme des Kältemittelkompressors, ist.

12. Verfahren nach Anspruch 11, **dadurch gekennzeichnet, dass** der physikalische Prozessparameter die Drehgeschwindigkeit (n) der Kurbelwelle ist.

13. Verfahren nach Anspruch 11 oder 12, **dadurch gekennzeichnet, dass** der Betrag des an die Kurbelwelle angelegten Bremsmomentes unmittelbar nach Detektieren des Abschaltsignals im Wesentlichen indirekt proportional jener Drehgeschwindigkeit (n) der Kurbelwelle ist, welche die Kurbelwelle im Moment des Detektierens des Abschaltsignals innehat.

14. Verfahren nach einem der Ansprüche 11 bis 13, **dadurch gekennzeichnet, dass** das Bremsmoment zumindest abschnittsweise innerhalb eines Bremszeitraumes, vorzugsweise jedoch bis zum Stillstand der Kurbelwelle, aufrecht erhalten wird, wobei der Bremszeitraum jener Zeitraum zwischen dem Detektieren des Abschaltsignals und dem Stillstand der Kurbelwelle ist.

15. Verfahren nach Anspruch 14, **dadurch gekennzeichnet, dass** das Bremsmoment in Form eines Bremsprofils an die Kurbelwelle angelegt wird, wobei eine den Verlauf des Bremsprofils bestimmende Funktion von der elektronischen Steuerungseinrichtung gespeichert ist, und vorzugsweise eine lineare Abhängigkeit von der jeweils aktuellen Drehgeschwindigkeit (n) der Kurbelwelle und/oder von der seit Detektion des Abschaltsignals verstrichenen Zeit umfasst.

16. Verfahren nach Anspruch 15, **dadurch gekennzeichnet, dass** der sich aus dem Verlauf des Bremsprofils ergebende Betrag des Bremsmomentes vom Zeitpunkt der Detektion des Abschaltsignals zum Zeitpunkt des Stillstands der Kurbelwelle hin monoton steigt.

17. Verfahren nach einem der Ansprüche 14 bis 16, **dadurch gekennzeichnet, dass** während des Bremszeitraumes die Drehgeschwindigkeit (n) der Kurbelwelle, vorzugsweise mehrmals, besonders bevorzugt ständig, mit vorgegebenen Drehgeschwindigkeitswerten (n_{α},n_{β},...) verglichen wird und der Bremszeitraum zumindest abschnittsweise, vorzugsweise der gesamte Bremszeitraum, in Prozesszeitabschnitte (T_{α},T_{β},...) unterteilt wird, wobei in jedem dieser Prozesszeitabschnitte (T_{α},T_{β},...) die Drehgeschwindigkeit (n) der Kurbelwelle jeweils in einem Wertebereich liegt, der einem der vorgegebenen Drehgeschwindigkeitswerte (n_{α},n_{β},...) zugeordnet ist.

18. Verfahren nach Anspruch 17, **dadurch gekennzeichnet, dass** der Verlauf des Bremsprofils im Wesentlichen einer stückweise linearen Funktion der Prozesszeit folgt, wobei diese Funktion in jedem Prozesszeitabschnitt (T_{α},T_{β},...) einen Abschnitt mit konstanter Steigung aufweist.

## Claims

1. Electronic control device for a refrigerant compressor, which comprises at least
• a drive unit and
• a compression mechanism that is in operative connection with the drive unit and that has at least one piston that moves back-and-forth in a cylinder of a cylinder block of the refrigerant compressor in an operating state of the refrigerant compressor for compression of refrigerant as intended and is driven via a crankshaft of the drive unit
wherein the electronic control device of the refrigerant compressor is configured at least
• to detect at least one physical process parameter, preferably the rotary speed (n) of the crankshaft or the power consumption of the refrigerant compressor,
• to detect a shutoff signal directed to the refrigerant compressor, which shutoff signal ends an operating phase of the refrigerant compressor, in which operating phase the refrigerant compressor is operated as intended with a positive operating torque, and
• to control a torque applied by the drive unit to the crankshaft in order to set its rotary speed (n),
**characterized in that** the electronic control device is further configured to apply a braking torque to the crankshaft immediately after detection of the shutoff signal, where the braking torque is directed opposite to the positive torque that existed during the operating phase and the magnitude of said braking torque is a function of the detected physical process parameter, preferably the rotary speed (n) of the crankshaft or the power consumption of the refrigerant compressor.

2. Electronic control device as in Claim 1, **characterized in that** the physical process parameter is the rotary speed (n) of the crankshaft.

3. Electronic control device as in Claim 1 or 2, **characterized in that** the magnitude of the braking torque applied to the crankshaft immediately after detection of the shutoff signal is inversely proportional to the rotary speed (n) of the crankshaft that the crankshaft has at the moment of the detection of the shutoff signal.

4. Electronic control device as in one of Claims 1 to 3, **characterized in that** the braking torque is maintained up to a complete stop of the crankshaft.

5. Electronic control device as in one of Claims 1 to 4, **characterized in that** the braking torque applied to the crankshaft forms a braking profile, where a function defining the course of the braking profile is stored by the electronic control device and preferably comprises a linear dependency on the current rotary speed (n) of the crankshaft and/or the time elapsed since detection of the shutoff signal.

6. Electronic control device as in one of Claims 1 to 5, **characterized in that** the electronic control device is configured to compare, during a braking period extending between the detection of the shutoff signal and the complete stop of the crankshaft, the rotary speed (n) of the crankshaft, preferably a number of times, especially preferably continuously, with preset rotary speed values (n_{α}, n_{β},...).

7. Electronic control device as in Claim 6, **characterized in that** the course of the braking profile essentially follows a piecewise linear function, where a segment of the braking period is associated with each of the preset rotary speed values (n_{α}, n_{β},...), within which segment said piecewise linear function exhibits an essentially constant slope.

8. Electronic control device as in one of Claims 5 to 7, **characterized in that** the magnitude of the braking torque resulting from the course of the braking profile increases monotonously from the time of the detection of the shutoff signal to the time of the complete stop of the crankshaft.

9. Refrigerant compressor for use in a refrigeration unit, preferably in a refrigerator or freezer, where the refrigerant compressor comprises an electronic control device as in one of the preceding claims.

10. Refrigeration unit, preferably a refrigerator or freezer, with a refrigerant compressor as in Claim 9.

11. Method for operating a refrigerant compressor suitable for use in a refrigeration unit, preferably in a refrigerator or freezer, which comprises a compression mechanism for compression of refrigerant and a drive unit, where the compression mechanism is driven by means of a crankshaft of the drive unit that is supplied with a torque, **characterized in that** it comprises the following steps:
• detecting a shutoff signal ending an operating phase in which the refrigerant compressor is operated as intended with a positive operating torque;
• detecting a physical process parameter, preferably a rotary speed (n) of the crankshaft or a power consumption of the refrigerant compressor;
• applying a braking torque to the crankshaft immediately after the detection of the shutoff signal, where the braking torque opposes the positive operating torque in its direction of action and the magnitude of the braking torque is a function of the detected physical process parameter, preferably the rotary speed (n) of the crankshaft or the power consumption of the refrigerant compressor.

12. Method as in Claim 11, **characterized in that** the physical process parameter is the rotary speed (n) of the crankshaft.

13. Method as in Claim 11 or 12, **characterized in that** the magnitude of the braking torque applied to the crankshaft immediately after detection of the shutoff signal is essentially inversely proportional to the rotary speed (n) of the crankshaft that the crankshaft has at the moment of the detection of the shutoff signal.

14. Method as in one of Claims 11 to 13, **characterized in that** the braking torque is maintained at least in a segment within a braking period, but preferably up to the complete stop of the crankshaft, where the braking period is the time between the detection of the shutoff signal and the complete stop of the crankshaft.

15. Method as in Claim 14, **characterized in that** the braking torque is applied to the crankshaft in the form of a braking profile, where a function defining the course of the braking profile is stored by the electronic control device, and preferably comprises a linear dependency on the current rotary speed (n) of the crankshaft and/or of the elapsed time since detection of the shutoff signal.

16. Method as in Claim 15, **characterized in that** the magnitude of the braking torque resulting from the course of the braking profile increases monotonously from the time of the detection of the shutoff signal to the time of the complete stop of the crankshaft.

17. Method as in one of Claims 14 to 16, **characterized in that** during the braking period the rotary speed (n) of the crankshaft is compared, preferably a number of times, especially preferably continuously, with preset rotary speed values (n_{α}, n_{β},... ) and the braking period is divided at least partially, preferably the entire braking time is divided, into process time segments (T_{α}, T_{β},...), where in each of said process time segments (T_{α}, T_{β},...) the rotary speed (n) of the crankshaft lies in a value range with which one of the preset speed values (n_{α}, n_{β},...) is associated.

18. Method as in Claim 17, **characterized in that** the course of the braking profile essentially follows a piecewise linear function of the process time, where said function exhibits a segment with constant slope in each process time segment (T_{α}, T_{β},...).

## Revendications

1. Unité de commande électronique pour un compresseur de réfrigérant, comprenant au moins
- une unité d'entraînement et
- un mécanisme de compression en liaison active avec l'unité d'entraînement, avec au moins un piston mobile en va-et-vient dans un cylindre d'un bloc-cylindre du compresseur de réfrigérant dans un état de fonctionnement du compresseur de réfrigérant pour la compression en service de réfrigérant et entraîné par un vilebrequin de l'unité d'entraînement,
laquelle unité de commande électronique du compresseur de réfrigérant est au moins agencée pour :
- détecter au moins un paramètre de processus physique, de préférence la vitesse de rotation (n) du vilebrequin ou la puissance absorbée par le compresseur de réfrigérant,
- détecter un signal d'arrêt adressé au compresseur de réfrigérant, lequel signal d'arrêt met fin à une phase de fonctionnement du compresseur de réfrigérant dans laquelle le compresseur de réfrigérant fonctionne comme prévu avec un couple de rotation de service positif, et agencée pour :
- réguler un couple de rotation appliqué par l'unité d'entraînement sur le vilebrequin pour régler la vitesse de rotation (n) de celui-ci,
**caractérisée en ce qu'**elle est en outre agencée pour appliquer un moment de freinage au vilebrequin immédiatement après la détection du signal d'arrêt, le moment de freinage agissant en sens inverse du couple de rotation positif prévalant pendant la phase de fonctionnement et la grandeur de ce moment de freinage étant fonction du paramètre de processus physique détecté, de préférence de la vitesse de rotation (n) du vilebrequin ou de la puissance absorbée par le compresseur de réfrigérant.

2. Unité de commande électronique selon la revendication 1, **caractérisée en ce que** le paramètre de processus physique est la vitesse de rotation (n) du vilebrequin.

3. Unité de commande électronique selon la revendication 1 ou 2, **caractérisée en ce que** la grandeur du moment de freinage appliqué au vilebrequin immédiatement après la détection du signal d'arrêt est indirectement proportionnelle à la vitesse de rotation (n) du vilebrequin qui est celle du vilebrequin au moment de la détection du signal d'arrêt.

4. Unité de commande électronique selon l'une des revendications 1 à 3, **caractérisée en ce que** le moment de freinage est maintenu jusqu'à ce que le vilebrequin s'immobilise.

5. Unité de commande électronique selon l'une des revendications 1 à 4, **caractérisée en ce que** le moment de freinage appliqué au vilebrequin forme un profil de freinage dans lequel une fonction déterminant l'évolution du profil de freinage est enregistrée par l'unité de commande électronique et comprend de préférence une dépendance linéaire de la vitesse de rotation (n) instantanée du vilebrequin et/ou du temps écoulé depuis la détection du signal d'arrêt.

6. Unité de commande électronique selon l'une des revendications 1 à 5, **caractérisée en ce qu'**elle est agencée pour comparer pendant un intervalle de temps de freinage compris entre la détection du signal d'arrêt et l'immobilisation du vilebrequin la vitesse de rotation (n) du vilebrequin, de préférence à plusieurs reprises, en particulier de façon continue, avec des valeurs de vitesse de rotation prédéfinies (n_{α}, n_{β}, ...).

7. Unité de commande électronique selon la revendication 6, **caractérisée en ce que** l'évolution du profil de freinage suit pour l'essentiel une fonction linéaire segmentaire, dans laquelle chacune des valeurs de vitesse de rotation prédéfinies (n_{α}, n_{β},...) est associée à une partie de l'intervalle de temps de freinage et la fonction linéaire segmentaire présente à l'intérieur de celui-ci une pente sensiblement constante.

8. Unité de commande électronique selon l'une des revendications 5 à 7, **caractérisée en ce que** la grandeur du moment de freinage résultant de l'évolution du profil de freinage augmente de façon monotone entre la détection du signal d'arrêt et l'immobilisation du vilebrequin.

9. Compresseur de réfrigérant à utiliser dans un appareil frigorifique, de préférence un réfrigérateur ou un congélateur, lequel compresseur de réfrigérant comprend une unité de commande électronique selon l'une des revendications précédentes.

10. Appareil frigorifique, de préférence réfrigérateur ou congélateur, avec un compresseur de réfrigérant selon la revendication 9.

11. Procédé de conduite d'un compresseur de réfrigérant convenant pour un appareil frigorifique, de préférence un réfrigérateur ou un congélateur, qui comprend un mécanisme de compression pour comprimer un réfrigérant ainsi qu'une unité d'entraînement, le mécanisme de compression étant entraîné au moyen d'un vilebrequin de l'unité d'entraînement soumis à un couple de rotation, **caractérisé en ce qu'**il comprend les étapes suivantes :
- détection d'un signal d'arrêt qui met fin à une phase de fonctionnement pendant laquelle le compresseur de réfrigérant est piloté comme prévu avec un couple de rotation de service positif ;
- détection d'un paramètre de processus physique, de préférence d'une vitesse de rotation (n) du vilebrequin ou d'une puissance absorbée par le compresseur de réfrigérant ;
- application d'un moment de freinage au vilebrequin immédiatement après la détection du signal d'arrêt, le moment de freinage ayant un sens d'action opposé au couple de rotation en service positif et la grandeur du moment de freinage étant fonction du paramètre de processus physique détecté, de préférence de la vitesse de rotation (n) du vilebrequin ou de la puissance absorbée par le compresseur de réfrigérant.

12. Procédé selon la revendication 11, **caractérisé en ce que** le paramètre de processus physique est la vitesse de rotation (n) du vilebrequin.

13. Procédé selon la revendication 11 ou 12, **caractérisée en ce que** la grandeur du moment de freinage appliqué au vilebrequin immédiatement après la détection du signal d'arrêt est pour l'essentiel indirectement proportionnelle à la vitesse de rotation (n) du vilebrequin à laquelle le vilebrequin se trouve au moment de la détection du signal d'arrêt.

14. Procédé selon l'une des revendications 11 à 13, **caractérisé en ce que** le moment de freinage est maintenu au moins en partie dans un intervalle de temps de freinage, de préférence jusqu'à ce que le vilebrequin s'immobilise, l'intervalle de temps de freinage durant de la détection du signal d'arrêt à l'immobilisation du vilebrequin.

15. Procédé selon la revendication 14, **caractérisé en ce que** le moment de freinage est appliqué au vilebrequin sous la forme d'un profil de freinage, une fonction qui détermine l'évolution du moment de freinage étant enregistrée par l'unité de commande électronique et comprenant de préférence une dépendance linéaire de la vitesse de rotation (n) instantanée du vilebrequin et/ou du temps écoulé depuis la détection du signal d'arrêt.

16. Procédé selon la revendication 15, **caractérisé en ce que** la grandeur du moment de freinage résultant de l'évolution du profil de freinage augmente de façon monotone entre la détection du signal d'arrêt et l'immobilisation du vilebrequin.

17. Procédé selon l'une des revendications 14 à 16, **caractérisé en ce que** pendant l'intervalle de temps de freinage, la vitesse de rotation (n) du vilebrequin est comparée, de préférence à plusieurs reprises, en particulier de façon continue, avec des valeurs de vitesse de rotation prédéfinies (n_{α}, n_{β}, ...) et l'intervalle de temps de freinage est subdivisé au moins en partie, de préférence sur tout l'intervalle de temps de freinage, en tranches de temps de processus (T_{α}, T_{β}, ...), la vitesse de rotation (n) du vilebrequin se situant, dans chacune de ces tranches de temps de processus (T_{α}, T_{β},...), dans la plage de valeurs associée à une des valeurs de vitesse de rotation prédéfinies (n_{α}, n_{β}, ...)

18. Procédé selon la revendication 17, **caractérisé en ce que** l'évolution du profil de freinage suit pour l'essentiel une fonction linéaire par segments du temps de processus, laquelle fonction présente dans chaque tranche de temps de processus (T_{α}, T_{β}, ...) un segment de pente constante.
